# FASCICULE DE BREVET EUROPEEN

(11) **EP 3 592 666 B1**
(45) Date de publication et mention de la délivrance du brevet: **26.05.2021**
(21) Numéro de dépôt: 18706761.6
(22) Date de dépôt: 28.02.2018
(51) Int. Cl.: B65F 1/16

(54) **DISPOSITIF DE COLLECTE DE DÉTRITUS COMPRENANT UN PORTE-SAC**
SAMMELVORRICHTUNG FÜR ABFÄLLE, DIE EINEN SACKHALTER UMFASST
LITTER COLLECTION DEVICE COMPRISING A BAG HOLDER

(30) Priorité: 09.03.2017 EP 17305252
(43) Date de publication de la demande: 15.01.2020
(73) Titulaire: SINEU GRAFF SAS, 67232 Benfeld (FR)
(72) Inventeur: BOUALLAME, Aziz, 67000 Strasbourg (FR)
(74) Mandataire: Kessler, Marc
(86) Numéro de dépôt international: PCT/EP2018/054933
(87) Numéro de publication internationale: WO 2018/162298

(56) Documents cités:
- WO-A1-2004/037682
- FR-A1- 2 963 334
- FR-A1- 2 972 715
- US-A- 637 248
- US-A- 5 065 891
- US-B1- 6 416 023

## Description

### Objet de l'invention

La présente invention se rapporte à un dispositif de collecte de détritus utilisant des sacs jetables destinés à recevoir les détritus, le dispositif comprenant des moyens de fixation du sac.

### Etat de la technique

Les dispositifs de collecte de détritus, qu'il s'agisse de poubelles domestiques ou des poubelles extérieures, dites urbaines, comprennent généralement un bac rigide, pouvant être, ou pas, obturées par un couvercle. Pour des questions d'hygiène et de facilité d'utilisation, il est habituel d'utiliser des doublures de bacs, qui sont des sacs souples jetables recevant les détritus.

Généralement, le sac souple est maintenu dans la poubelle en repliant son bord supérieur vers l'extérieur et autour des bords supérieurs du bac. Néanmoins, cette solution présente de nombreux inconvénients. Il faut généralement étirer le sac afin d'envelopper de force les bords du bac, ce qui le fragilise et augmente le risque de le déchirer lorsque l'on veut le retirer du bac. Par ailleurs, lorsque un déchet lourd est déposé dans le sac, il arrive fréquemment que le bord supérieur de ce dernier se désengagent des bords du bac, ou simplement se déchirent.

Par conséquent, il a été proposé d'utiliser des moyens de fixation du sac à la poubelle, notamment par l'emploi d'un porte-sac.

Par exemple, le document US 4 765 579 décrit un anneau fixe, ayant la forme d'une gorge, qui s'emboite sur les bords du bac, ayant une forme complémentaire à l'anneau, et sur lesquels sont repliés les bords du sac.

Le document FR 2 879 177 décrit, quant à lui, l'emploi de deux étriers mobiles permettant de coincer le bord supérieur du sac contre la paroi verticale d'un étrier et une paroi interne verticale du bac.

Le document FR 2 963 334 décrit une poubelle comprenant un anneau supérieur rigide de section en U, comprenant à sa périphérie une paroi s'étendant vers l'intérieure de la poubelle et un rabat vertical, une paroi et un rabat pouvant être inclinés, par dessus lesquels le bord d'un sac jetable est disposé et dont l'extrémité forme un repli annulaire au fond de la section ouverte de l'anneau, le sac jetable étant maintenu au fond de l'anneau par un maintien, que l'on peut définir comme « vertical », car se faisant par la friction entre la paroi verticale de l'anneau et la paroi verticale d'une nervure d'un couvercle.

De même, le document EP 1 172 307 décrit une poubelle comprenant un corps comprenant une collerette fixée sur ledit corps, dont le bord périphérique présente une gouttière annulaire ouverte, en forme de gorge de section en V, recevant un bac au dessus duquel passe le bord supérieur du sac, d'un anneau mobile venant se positionner sur le bac et comprenant sur son bord périphérique une nervure s'étendant vers le bas pour un maintien vertical du sac, le tout étant recouvert d'un couvercle.

Le document FR 2 972 715 décrit, quant à lui, une poubelle dans laquelle le maintien vertical se fait, non pas par l'emploi d'un anneau ayant la forme d'une gorge ouverte, mais par un anneau vertical, par-dessus lequel se repli le sac, et dont la surface verticale interagit par frottement avec une nervure verticale d'un abatant. Ce document décrit en outre des moyens d'ouverture concomitante de l'abattant et de panneaux latéraux formant le corps de la poubelle pour un accès au sac jetable.

Toutefois, l'emploi de tels anneaux porte-sac creux ou collerettes, en plus d'un couvercle, rend la solution complexe et peu aisée à l'usage. Par ailleurs, un tel maintien du sac jetable par frottement entre deux parois verticales, présente l'inconvénient de fragiliser et augmenter le risque de déchirement du bord du sac.

Le document US2008000912 décrit également l'utilisation de plusieurs anneaux de fixation, un premier anneau de section tronconique est fixé au bac, et un deuxième anneau, également de section tronconique, mobile et comprenant sur sa périphérie externe des dents coopérant avec la périphérie interne du premier anneau pour maintenir le sac en place. Néanmoins, cette solution, en plus d'être complexe, présente l'inconvénient de ne pas être d'une manipulation aisée. En effet, pour vider la poubelle de son sac rempli de détritus, il faut ouvrir le couvercle, manœuvrer l'anneau mobile de serrage pour libérer le bord du sac et tenter de faire passer le sac au travers du second anneau, et éventuellement le désolidariser du bac afin de permettre sa libération. Par ailleurs, et pour peu que le couvercle soit lourd et qu'il faille le maintenir ouvert d'une main, la manœuvre de l'anneau mobile de serrage, le déchargement du sac, et éventuellement le dégagement de l'anneau fixe, ne sont pas aisés et particulièrement fastidieux d'une seule main.

Il existe également des dispositifs de renfort, qui ne comprennent pas de bac rigide ou d'armature de suspension des sacs, mais permettent de maintenir un sac poubelle ouvert. Par exemple, le document US 6 679 462 décrit un tel dispositif comprenant une première section de renfort profilé mâle, recouverte du bord du sac, et sur laquelle s'engage le profilé femelle d'une deuxième section de renfort.

Outre le fait que ces dispositifs présentent l'inconvénient de ne pas être rigides ou autoportants, ce qui limite fortement leur domaine d'utilisation, le verrouillage des pièces de renfort se fait par un engagement de force, ce qui risque de déchirer les bords du sac, et de plus, la récupération du sac rempli de détritus est peu aisée.

### Buts de l'invention

La présente invention vise à fournir un dispositif de collecte de détritus, qui ne présente pas les inconvénients de l'état de la technique.

La présente invention vise à fournir une alternative aux solutions de l'état de la technique existantes.

La présente invention vise à fournir un dispositif de collecte de détritus qui soit d'une manipulation aisée et qui permette une mise en place rapide, simple et ergonomique du sac jetable.

La présente invention vise à fournir un dispositif de collecte de détritus qui assure un bon maintien du sac jetable sans que les détritus ne tombent à coté du dispositif et ne le souillent.

La présente invention vise à fournir un dispositif de collecte de détritus qui soit esthétique.

### Résumé de l'invention

La présente invention porte sur un dispositif de collecte de détritus comprenant un porte-sac, de section pleine, et comprenant une surface supérieure, sensiblement plane et horizontale dans la position normale d'utilisation du porte-sac, au dessus de laquelle se positionne de façon sensiblement horizontalement et sans pli ou repli, le bord d'un sac jetable, et une ouverture permettant l'accès à l'intérieur du sac jetable, le dispositif comprenant également un abattant, mobile par rapport au porte-sac, apte à passer d'une position dite « relevée » à une position dite « baissée », et inversement, l'abattant comprenant une surface plane et sensiblement horizontale en position baissée, venant en regard de la surface du porte-sac en positon baissée, et une ouverture permettant l'accès à l'intérieur du sac jetable, caractérisé en ce que le dispositif comprend des moyens de fixation du sac jetable, pour le maintien en place de la partie sensiblement horizontalement sans pli ou repli du bord du sac jetable, par pincement entre la surface supérieure horizontale du porte-sac et la surface inférieure horizontale de l'abattant en positon baissée, les moyens étant disposés sur au moins la surface inférieure de l'abattant.

Selon des modes particuliers de l'invention, le dispositif selon l'invention comprend au moins une, ou une combinaison quelconque appropriée, des caractéristiques suivantes :
- les moyens de fixation du sac jetable sont également disposés sur la surface supérieure du porte-sac, en regard, et pour un contact, avec les moyens de fixation disposés sur la surface inférieure de l'abattant,
- les moyens de fixation du sac jetable comprennent une ou plusieurs protubérances s'étendant extérieurement depuis la surface inférieure de l'abattant, et éventuellement également depuis la surface supérieure-du porte-sac,
- les moyens de fixation du sac jetable qui sont disposés sur l'abattant comprennent des plots de section transversale tronconique ou sensiblement circulaire,
- les moyens de fixation du sac jetable qui sont disposés sur le porte-sac sont de forme cylindrique,
- le dispositif comprend en outre un corps creux comprenant un espace intérieur recevant le sac jetable et au moins une première ouverture disposée à l'une de ces extrémités permettant l'accès à l'intérieur du sac jetable,
- le dispositif comprend une ou plusieurs ouvertures disposées sur un ou plusieurs de ses flancs,
- le dispositif comprend un espace délimité entre le corps creux et le porte-sac, l'espace recevant le bord du sac non pincé entre le porte-sac et l'abattant,
- le porte-sac et l'abattant ont une forme annulaire, et le corps creux, s'il est présent, a une forme cylindrique,
- lequel le porte-sac a une section transversale en forme de « T » ou de « L »,
- le porte-sac est mobile par rapport à l'abattant, et par rapport au corps creux, si ledit corps creux est présent,
- l'abattant, en adoptant la position dite baissée, obture une partie de l'ouverture du corps creux, si ledit corps creux est présent, l'espace entre le corps creux et le porte-sac, si ledit corps creux est présent, le porte-sac et une partie de l'ouverture du porte-sac,
- le dispositif comprend un sac jetable recevant les détritus,
- l'abattant comprend un éteignoir à cigarettes, un cendrier et un distributeur de sacs canin,
- le dispositif est une poubelle d'extérieur.

### Brève description des figures

La figure 1 est une vue schématique, en perspective, du dispositif de collecte de détritus selon l'invention, dans lequel l'abattant mobile est en position baissée.

La figure 2 est une vue schématique, en perspective, du dispositif de collecte de détritus selon l'invention, dans lequel l'abattant mobile est dans une position partiellement relevée.

La figure 3 est la même vue schématique, en perspective, du dispositif de collecte de détritus selon l'invention, que celle de la figure 2.

La figure 4 est une vue schématique, en perspective, du dispositif de collecte de détritus selon l'invention comprenant un autre mode de réalisation des moyens de fixation du sac dans le dispositif.

La figure 5 est une vue schématique, en perspective, du dispositif de collecte de détritus selon l'invention, dans lequel l'abattant mobile est dans une position totalement relevée.

La figure 6 est une première vue schématique, de coté, du dispositif de collecte de détritus selon l'invention.

La figure 7 est une seconde vue schématique, de coté, du dispositif de collecte de détritus selon l'invention.

La figure 8 est une vue schématique, en perspective, du porte-sac du dispositif de collecte de détritus selon l'invention.

La figure 9 est une vue schématique, de côté, du porte-sac du dispositif de collecte de détritus selon l'invention.

La figure 10 est une vue schématique, en perspective, d'un premier mode de réalisation particulier des moyens de fixation du sac jetable du dispositif de collecte de détritus selon l'invention.

La figure 11 est une vue schématique, en perspective, d'un premier mode de réalisation particulier des moyens de fixation du sac jetable du dispositif de collecte de détritus selon l'invention.

La figure 12 est une vue schématique, de coté, du dispositif de collecte de détritus selon l'invention, comprenant un sac pour détritus et dans lequel l'abattant mobile est en position baissée.

### Description détaillée de l'invention

Dans la suite de la description et des revendications, les termes « haut », « bas », « supérieur », « inférieur », « vertical » ou « horizontal » font référence à la position verticale normale d'utilisation du dispositif 1 selon l'invention et à la position normale d'utilisation des éléments constitutifs du dispositif 1 lors de l'utilisation normale dudit dispositif 1, à savoir quand le dispositif 1 est apte à recevoir des détritus, en particulier quand il comprend un sac jetable.

Le dispositif 1 selon l'invention se distingue des solutions de l'état de la technique par le fait qu'il ne met pas en jeu un maintien vertical du bord du sac jetable par un frottement entre deux parois verticales, mais un pincement que l'on peut définir comme « horizontal ». En effet, le dispositif 1 selon l'invention n'emploi pas de porte-sac ayant une section ouverte en U ou en V, ou comprenant une collerette ou une gouttière en périphérique, dans laquelle le bord du sac jetable serait replié. Dans le dispositif 1 selon l'invention, le bord d'un sac jetable, lors de l'utilisation normale du dispositif 1, est disposé sensiblement horizontalement, sensiblement sans pli ou repli, entre la surface supérieure 11, horizontale ou sensiblement horizontale, d'un porte sac 2 et la surface inférieure 12, horizontale ou sensiblement horizontale, d'un abatant mobile 3 en position abaissée, et il est maintenu en place par un effet de pincement à l'aide de moyens 4 de fixation.

Le dispositif 1 selon l'invention comprend, de préférence un corps creux 5, et, lors de l'utilisation normale du dispositif 1, un ou plusieurs sacs 22 souples et jetables, dits « sacs-poubelle », remplaçables, recevant les détritus, et s'étendant dans ledit corps creux 5.

Le corps creux 5, dans les modes de réalisation du dispositif 1 qui en comprennent un, est apte à recevoir un sac 22 jetable. Il comprend un espace intérieur 6 pour un déploiement, de tout ou partie, du sac 22, cet espace 6 étant délimité par des parois rigides, pleines et/ou ajourées, ou par une armature rigide. Il comprend également au moins une première ouverture 7 disposée en haut du corps creux 5, permettant d'avoir accès à l'espace intérieur 6, la base 8 du corps creux 5 pouvant être ouverte ou fermée par une armature ou une paroi, éventuellement ajourée pour permettre l'évacuation de l'eau de pluie (figures 1 à 7).

De préférence, le corps creux 5 comprend une ou plusieurs ouvertures 9 disposées sur son et ses flancs ou façades, ce qui présente l'avantage de permettre un retrait aisé du sac 22 jetable rempli de détritus (figure 7).

Le corps creux 5 peut adopter toutes les formes et avoir toutes dimensions adéquates, qui sont complémentaires ou compatibles avec la forme générale du dispositif 1 selon l'invention, mais également en rapport avec la forme et la dimension des sacs 22 jetables que le dispositif 1 reçoit.

Dans un mode de réalisation particulier, le corps creux 5 est de forme cylindrique ou sensiblement cylindrique (figures 6 et 7). Dans un autre mode de réalisation, il est de forme rectangle.

Le corps creux 5 est de préférence en métal, avantageusement en acier. Néanmoins, il peut également être fait d'un matériau plastique.

Le porte-sac 2 peut adopter toutes les formes et avoir toutes les dimensions adéquates, qui sont complémentaires ou compatibles avec la forme générale du dispositif 1 selon l'invention, mais également en rapport avec la forme et la dimension des sacs 22 jetables que le dispositif 1 reçoit. Le porte-sac 2 est apte à recevoir horizontalement le bord supérieur d'un sac 22 jetable et à maintenir ledit sac ouvert lors de l'utilisation normale du dispositif 1 (figure 12).

Pour décrire plus commodément le porte-sac 2 selon l'invention de façon structurelle, on le supposera orienté comme illustré sur les figures 1 à 12, c'est-à-dire s'étendant suivant un axe longitudinal X, un axe transversal Y, lesquels définissent un plan XY horizontal ou sensiblement horizontal, et suivant un troisième axe Z définissant l'épaisseur du porte-sac 2.

Le porte-sac 2 présente, de préférence, une section longitudinale, dans le plan horizontal formé par l'axe XY, de forme circulaire. Il prend alors la forme d'un anneau plat, de section pleine, comme représenté aux figures 1 à 5, 8 et 9. Néanmoins, la section longitudinale peut être de forme ovale ou ovoïde, ou bien polygonale, de préférence de la forme d'un triangle ou d'un quadrilatère, d'un carrée, d'un rectangulaire, d'un trapèze ou d'un losange. Elle peut être de toute forme compatible ou complémentaire avec la forme et/ou les dimensions du corps creux 5 et/ou du sac jetable.

Le porte-sac 2 comprend une ouverture 10, de préférence centrale, permettant le passage des détritus et leur collecte dans le sac 22 jetable. De préférence, l'ouverture 10 est disposée en regard de l'ouverture 7 du corps creux 5, ci ce dernier est présent. Cette ouverture 10 peut adopter les mêmes formes que, ou des formes compatibles ou complémentaires avec, celles de la section longitudinale du porte-sac 2 et/ou du corps creux 5 et/ou du sac 22 jetable.

Le porte-sac 2 ne présente pas de section transversale, donc selon l'axe Z, dans son épaisseur, en forme de U ou de V, formant une gorge. Au contraire, la section transversale du porte-sac 2 est pleine, fournissant une surface 11 supérieure, continue, plane ou sensiblement plane, dans le plan XY, et donc horizontale ou sensiblement horizontale. Au dessus de cette surface 11 supérieure se positionne, de façon sensiblement horizontalement, et sans pli ou repli, le bord supérieur du sac 22 jetable, et au regard de laquelle vient se positionner, lors de l'utilisation normale du dispositif 1 selon l'invention, une surface 12 inférieure d'un abattant 3, qui est plane ou sensiblement plane, horizontale ou sensiblement horizontale, donc dans le plan XY (figure 1). Lors d'un usage normal du dispositif 1, le plan formé par la surface 11 supérieure du porte-sac 2 est parallèle ou sensiblement parallèle au plan formé par la surface 12 inférieure de l'abattant 3.

La section transversale, donc selon l'axe Z, du porte-sac 2 est de préférence de forme carrée ou rectangulaire, mais elle peut également adopter une forme semi-circulaire ou semi-elliptique, pour autant qu'elle fournisse la surface 11 plane ou sensiblement plane, et horizontale ou sensiblement horizontale.

Dans un mode de réalisation particulier de l'invention, le porte-sac 2 selon l'invention comprend une portion 18 s'étendant sensiblement verticalement et vers le bas du dispositif 1 (figures 8 et 9). De préférence, dans ce mode de réalisation, le porte-sac 2 présente une section transversale, selon l'axe Z, en forme de « T » ou de « L » inversé.

Pour un dispositif 1 comprenant un corps creux 5, le porte-sac 2 est de préférence disposé au sommet du corps creux 5, avantageusement, dans la partie haute du corps creux 5 et, encore plus avantageusement, il possède une largeur ou un diamètre inférieur à celle ou celui du corps creux 5 afin de disposer d'un espace libre 13 entre la périphérie extérieure du porte-sac 2 et la périphérie intérieure du corps creux 5. Cet espace 13 permet de recevoir l'extrémité libre du bord du sac 22 jetable à savoir la partie du bord du sac 22 jetable qui n'est pas plaquée contre la surface supérieure 11 du porte-sac 2. Pour l'usager du dispositif 1, l'espace 13 permet une mise en place aisée du sac 22 jetable en faisant le tour du porte-sac 2 sans rencontrer d'obstacle.

Le porte-sac 2 est relié au corps creux 5 par l'intermédiaire d'un ou plusieurs bras 19, s'étendant du porte-sac 2 à la paroi du corps creux 5, dans l'espace 13, comme représenté dans les figures 8 et 9. Dans le mode de réalisation particulier de l'invention dans lequel le porte-sac 2 présente une section transversale, selon l'axe Z en forme de « T » ou de « L » inversé, le ou les bras 19 engagent de préférence le porte-sac 2 au niveau de la portion 18 s'étendant sensiblement verticalement et vers le bas du dispositif 1, avantageusement par la surface interne de ladite portion 18, à savoir la surface faisant face à l'ouverture 10.

Toujours pour un dispositif 1 comprenant un corps creux 5, le porte-sac 2 peut être fixe et solidaire du corps creux 5, ou bien être mobile, en particulier par rapport au corps creux 5. Mobile, il peut adopter une position dite « relevée », dans laquelle il se trouve vertical, ou sensiblement vertical, vers le haut dans le prolongement de l'axe Z, ou bien oblique, une position dite « baissée », qu'il adopte dans la configuration normale d'utilisation et dans laquelle il est horizontal ou sensiblement horizontal dans le plan XY, et des positions intermédiaires entre la position « relevée » et la position « baissée ». Le passage d'une position à l'autre se fait, par exemple, par l'emploi de moyens 14 formant charnière, comprenant éventuellement des moyens de frein de chute, qui présentent l'avantage de réduire, voire supprimer, le bruit que le porte-sac 2 pourrait faire en passant en position baissée, notamment en butant sur le corps creux 5 si ce dernier est présent. Ces moyens 14 formant charnière peuvent comprendre ou coopérer avec des ouvertures 20 pratiquées dans le porte-sac 2, de préférence dans la portion 18 verticale de sa section transversale, comme représenté à la figure 7.

Le porte-sac 2 est fait de tout matériau rigide permettant d'obtenir une surface 11 plane, qui ne fléchit sensiblement pas sous la pression du poids exercé par l'abattant 3, ce qui présente l'avantage de permettre d'obtenir un bon contact entre la surface 11 et des moyens 4 de fixation du sac 22 jetable au dispositif 1. De préférence, le porte-sac 2 est fait du même matériau que celui du corps creux 5, si le dispositif 1 selon l'invention en comprend un. Avantageusement, il peut être en métal, encore plus avantageusement en acier. Néanmoins, il peut également être fait d'un matériau plastique.

L'abattant mobile 3 a une forme et des dimensions complémentaires ou compatibles avec le porte-sac 2 et/ou le corps creux 5. Ainsi, l'abattant mobile 3 peut avoir une section longitudinale, dans le plan horizontal formé par l'axe XY, de forme ovale ou ovoïde, polygonale, de préférence la forme d'un triangle ou d'un quadrilatère, d'un carrée, d'un rectangulaire, d'un trapèze ou d'un losange. Sa section transversale, selon l'axe Z, est pleine, de préférence de forme carrée ou rectangulaire, bien qu'elle puisse également adopter une forme semi-circulaire ou semi-elliptique, pour autant qu'elle fournisse une surface 12 inférieure, plane ou sensiblement plane, et horizontale ou sensiblement horizontale, lors de l'utilisation normale du dispositif 1, à savoir lorsqu'il adopte sa position baissée.

L'abattant mobile 3 est fait de tout matériau rigide permettant d'obtenir une surface 12 inférieure plane, ce qui permet d'obtenir un bon contact entre la surface 12 et les moyens 4 de fixation d'un sac jetable, qui seraient éventuellement disposés sur, et s'étendant depuis, la surface 11 supérieure du porte-sac 2. De préférence, l'abattant 3 est fait du même matériau que celui du porte-sac 2.

L'abattant 3 est mobile par rapport au porte-sac 2, et au corps creux 5, si le dispositif 1 en comprend un. Il peut adopter une position dite « relevée », dans laquelle l'abattant 3 se trouve vertical, ou sensiblement vertical, vers le haut dans le prolongement de l'axe Z, une position dite « baissée », qu'il adopte dans la configuration normale d'utilisation du dispositif 1, dans laquelle l'abattant 3 vient en regard du porte-sac 2 et dans laquelle le plan formé par l'abattant 3 se trouve parallèle ou sensiblement parallèle au plan formé par le porte-sac 2, et des positions intermédiaires entre la position « relevée » et la position « baissée ». Le passage d'une position à l'autre se fait, de préférence, par un mouvement battant à l'aide de moyens 21 formant charnière, pouvant comprendre éventuellement des moyens de frein de chute, ce qui présentent l'avantage de réduire, voire supprimer, le bruit que l'abattant 3 pourrait faire en passant en position baissée, notamment en butant sur le porte-sac 2. Ces moyens 21 formant charnière peuvent comprendre, ou coopérer avec, les ouvertures 20 pratiquées dans le porte-sac 2, de préférence pratiquées dans la portion 18 verticale de sa section transversale, De préférence, ces moyens 21 formant charnière sont également les moyens 14 formant charnière du porte-sac 2, dans le mode de réalisation dans lequel le porte-sac 2 est mobile.

De préférence, l'abattant 3 a une forme et des dimensions lui permettant, en adoptant la position baissée, d'obturer une partie de l'ouverture 7 supérieure du corps creux 5, éventuellement également l'espace 13 formé entre le corps creux 5 et le porte-sac 2, éventuellement tout ou partie du porte-sac 2, et éventuellement également une partie de l'ouverture 10 du porte-sac 2. De préférence, l'abattant 3 comprend une ouverture 15, de préférence centrale, permettant l'accès à l'espace intérieur 6 du corps creux 5, donc à l'intérieur du sac 22 jetable, et ainsi permettant le passage des détritus et leur collecte dans le sac 22 jetable. Avantageusement, lorsque l'abattant 3 est en position baissée, l'ouverture 15 est disposée en regard de l'ouverture 10 du porte-sac 2, et de l'ouverture 7 du corps creux 5 si ce dernier est présent. De préférence, l'ouverture 15 a une largeur ou un diamètre égal(e) ou inférieur(e) à celle ou celui de l'ouverture du porte-sac 2. Cette obturation partielle présente l'avantage de protéger, en particulier des intempéries, l'intérieur 6 du corps creux 5 et l'espace 13, s'ils sont présents, le sac 22 jetable, et éventuellement également au moins une partie de son contenu. Par ailleurs, un tel abattant 3 présente l'avantage de disposer d'un espace pouvant recevoir des accessoires, comme par exemple un éteignoir à cigarettes, un cendrier ou un distributeur de sacs canin.

De préférence, le dispositif 1 selon l'invention peut comprendre des moyens de manœuvre de l'abattant 3, et du porte-sac 2, si ce dernier est mobile. Ces moyens peuvent être manuels, et comprendre par exemple une poignée ou une languette, ou automatiques, et comprendre des moyens de fermeture et d'ouverture automatiques.

De préférence, le dispositif 1 selon l'invention ne comprend pas de couvercle mobile couvrant l'abattant 3 ; néanmoins, le dispositif 1 peut comprendre en outre, une paroi, un auvent ou un toit, disposé au dessus de l'abattant 3 et solidaire du corps creux 5 ou de l'abattant 3, protégeant le sac jetable des intempéries.

Dans le dispositif 1 selon l'invention, le maintien du sac 22 jetable dans le corps 5 se fait par un pincement horizontal du bord supérieur dudit sac 22 jetable, disposé sensiblement horizontalement et sans pli ou repli, entre la surface supérieure 11 du porte-sac 2 et la surface inférieure 12 de l'abattant mobile 3 (figure 12), un pincement qui présente l'avantage d'être d'une grande efficacité, car la force de pincement est obtenue grâce au poids de l'abattant 3 rabattu. Ce pincement se fait par l'intermédiaire de moyens 4 de fixation du sac jetable, qui sont disposés, de façon continue ou discontinue, non pas sur la périphérie de l'abattant 3, ni sur la périphérie du porte-sac 2, mais sur la surface inférieure 12, plane et horizontale ou sensiblement horizontale, de l'abattant 3 mobile pour, en position baissée, plaquer le bord du sac 22 jetable contre au moins la surface inférieure 12 de l'abattant 3. Dans un autre mode de réalisation de l'invention, les moyens 4 de fixation sont disposés, de façon continue ou discontinue, à la fois sur la surface inférieure 12 de l'abattant 3 mobile et sur la surface supérieure 11 du porte-sac 2. Le pincement se fait alors entre les moyens 4 de fixation de la surface inférieure 12 et la surface supérieure 11, ou entre les moyens 4 de fixation de la surface inférieure 12 et la surface supérieure 11 et entre les moyens 4 de fixation de la surface supérieure 11 et la surface inférieure 12. De préférence, le pincement se fait entre les moyens 4 de fixation de chaque surface 11 et 12, comme représenté aux figures 10 à 12. Ce dernier mode de réalisation est préféré car il présente l'avantage d'obtenir un effet de pincement plus efficace et donc un maintien plus efficace des bords du sac 22 sur le porte-sac 2. Par ailleurs, cela présente l'avantage de pouvoir constituer des moyens d'amortissement d'une éventuelle chute de l'abattant 3 sur le porte-sac 2.

Les moyens 4 de fixation du sac jetable, selon l'invention, présentent l'avantage de répartir la charge du sac jetable, une fois remplis, sur une continuité ou une pluralité de points de pincement.

Ces moyens 4 de fixation du sac peuvent être un ou des parties intégrantes de l'abattant 3 et du porte-sac 2, mais ils peuvent également être y être fixés de manière plus ou moins permanente.

Que les moyens 4 de fixation soient continus ou discontinus, et qu'ils soient disposés seulement sur la surface inférieure 12, ou sur la surface inférieur 12 et la surface supérieure 11, ils comprennent, de préférence, au moins une protubérance 16, de préférence une multitude de protubérances 16, s'étendant extérieurement depuis la surface inférieure 12 de l'abattant 3, et, éventuellement également, depuis la surface supérieure 11 du porte-sac 2, dans un plan perpendiculaire, ou sensiblement perpendiculaire, au plan formé par l'abattant 3 ou par le porte-sac 2 respectivement. Cette ou ces protubérances 16 peuvent prendre la forme d'une ou plusieurs bandes de caoutchouc continues ou d'un ou plusieurs plots.

Outre l'avantage de constituer des moyens d'amortissement d'une éventuelle chute de l'abattant 3 sur le porte-sac 2, la ou les protubérances 16 présentent l'avantage de créer un espace 23 entre la surface supérieure 11 du porte-sac 2 et la surface inférieure 12 de l'abattant mobile 3, permettant ainsi à l'usager du dispositif 1 de pouvoir saisir facilement l'abattant 3 pour le relever de sa position baissée et le faire passer à sa position relevée (figure 12).

S'agissant d'une ou de protubérances 16 discontinues, elles se trouvent de préférence au nombre de quatre sur la surface inférieure 12 de l'abattant 3, ce qui permet d'assurer un bon maintien du sac jetable, même lorsqu'il comprend des détritus lourds. Néanmoins, il est envisageable qu'elles soient présentes_à un nombre supérieur à quatre, à savoir cinq, six, sept, huit, neuf, dix ou plus, si nécessaire.

De préférence, et quelques soient les modes de réalisation du dispositif 1 selon l'invention, la ou les protubérances 16 est ou sont des plots, de forme carrée, rectangulaire ou circulaire. Dans un premier mode de réalisation (figures 1 à 3, 5 et 9), tout ou partie des plots de l'abattant 3 ont une section carrée dans le plan XY, et une section transversale, dans le plan XZ, tronconique, alors que tout ou partie des plots du porte-sac 2 sont cylindriques dans le plan XY, et comprennent éventuellement une extrémité, celle entrant en contact avec les plots de l'abattant 3, qui est creuse (figures 1 à 3 et 8 à 12). Dans un autre mode de réalisation, tout ou partie des plots de l'abattant 3 possèdent une extrémité, celle qui entre en contact avec les plots du porte-sac 2, qui est arrondie ou sensiblement circulaire, de préférence des plots ayant une section dans le plan XZ en forme d'un cercle tronqué ou d'un demi-cercle (figures 4, 11 et 12), alors que tout ou partie des plots du porte-sac 2 sont cylindriques dans le plan XY et comprennent éventuellement une extrémité, celle entrant en contact avec les plots de l'abattant 3, qui est creuse.

De préférence, les plots sont fixés à l'abattant 3 par soudure ou par l'emploi d'un adhésif et les plots du porte-sac 2 sont fixés de manière plus permanente en engageant une partie de plots dans un trou, de préférence débouchant, pratiqué dans le porte-sac 2, en particulier dans la surface supérieur 11 (figure 8 à 11), et selon un mode de réalisation particulier, éventuellement également dans la portion 18 verticale du prote-sac 2, dans le plan XZ.

Dans un mode de réalisation particulier de l'invention, le dispositif 1 selon l'invention comprend un porte-sac 2 en acier, ayant la forme d'un anneau plein et plat, de section transversale en « L » inversé, et disposé horizontalement, par dessus lequel le bord supérieur d'un sac jetable est déposé horizontalement. Le porte-sac 2 est fixé en partie haute d'un corps creux 5, qui est une armature cylindrique en acier, comportant une ouverture 9 sur l'un de ces flancs, et comprenant sur sa partie supérieure un espace 13 recevant l'extrémité libre, à savoir non pincée, du bord du sac jetable. Le porte-sac 2 comprend six plots, en matériau plastique, s'étendant perpendiculairement au plan formé par le porte-sac 2, de forme cylindriques, engagés dans des trous pratiqués dans l'épaisseur du porte-sac 2. Les six plots sont disposés en regard et pour un contact avec six plots carrés, de section transversale tronconique, disposés sur la surface inférieure 12 de l'abattant 3 mobile par rapport au porte-sac 2 par une charnière. L'abattant 3 est en acier et a également la forme d'un anneau plein et plat, de section transversale rectangulaire et disposé horizontalement. Il comprend une ouverture 14 centrale, permettant le passage des détritus dans le sac jetable. L'abattant 3, en position baissée, obture en partie l'ouverture 7 supérieure du corps creux 5, le porte-sac 2 et une partie du porte-sac 2.

Le dispositif 1 selon l'invention présente de nombreux avantages. Tout d'abord, l'opérateur peut facilement mettre en place le sac jetable sur le porte-sac 2, éventuellement d'une seule main s'il tient l'abattant 3 de l'autre. Ensuite, il lui suffit de rabattre l'abattant 3 sur le porte-sac 2 pour que le sac soit bien maintenu.

Le dispositif 1 selon l'invention peut comprendre en outre un ou plusieurs accessoires, choisis par exemple parmi un éteignoir à cigarettes, un cendrier et un distributeur de sacs canin, de préférence disposés sur la périphérie ou sur une seconde surface 17 de l'abattant 3 et/ou sur le corps creux 5, si celui-ci est présent.

Le dispositif 1 selon l'invention peut être une corbeille, une poubelle, domestique, équipant l'intérieur des maisons ou des bureaux, par exemple une corbeille de bureau, une corbeille à papier, une poubelle de cuisine, mais également une poubelle d'extérieur, à usage public, c'est-à-dire destinée à être placée dans des lieux fréquentés par le public, aussi bien à l'extérieur, par exemple sur un trottoir ou dans un square, qu'à l'intérieur, par exemple dans une galerie marchande ou un hall de gare.

## Revendications

1. Dispositif (1) de collecte de détritus comprenant un porte-sac (2), de section pleine, et comprenant une surface (11) supérieure, sensiblement plane et horizontale dans la position normale d'utilisation dudit porte-sac (2), au dessus de laquelle se positionne de façon sensiblement horizontalement et sans pli ou repli, le bord d'un sac (22) jetable, et une ouverture (10) permettant l'accès à l'intérieur dudit sac (22) jetable, ledit dispositif (1) comprenant également un abattant (3), mobile par rapport audit porte-sac (2), apte à passer d'une position dite « relevée » à une position dite « baissée », et inversement, ledit abattant (3) comprenant une surface (12), plane et sensiblement horizontale en position baissée, venant en regard de ladite surface (11) dudit porte-sac (2) en positon baissée, et une ouverture (15) permettant l'accès à l'intérieur dudit sac (22) jetable **caractérisé en ce que** ledit dispositif (1) comprend des moyens (4) de fixation dudit sac (22) jetable, pour le maintien en place de la partie sensiblement horizontalement sans pli ou repli dudit bord dudit sac jetable, par pincement entre ladite surface (11) supérieure horizontale dudit porte-sac (2) et ladite surface (12) inférieure horizontale dudit abattant (3) en positon baissée, lesdits moyens (4) étant disposés sur au moins ladite surface inférieure (12) dudit abattant (3).

2. Dispositif (1) selon la revendication 1, dans lequel les moyens (4) de fixation du sac (22) jetable sont également disposés sur la surface (11) supérieure du porte-sac (2), en regard, et pour un contact, avec les moyens (4) de fixation disposés sur la surface (12) inférieure de l'abattant (3).

3. Dispositif (1) selon l'une quelconque des revendications précédentes, dans lequel les moyens (4) de fixation du sac (22) jetable comprennent une ou plusieurs protubérances (16) s'étendant extérieurement depuis la surface (12) inférieure de l'abattant (3), et éventuellement également depuis la surface (11) supérieure du porte-sac (2).

4. Dispositif (1) selon l'une quelconque des revendications précédentes, dans lequel les moyens (4) de fixation du sac (22) jetable qui sont disposés sur l'abattant (3) comprennent des plots de section transversale tronconique ou sensiblement circulaire.

5. Dispositif (1) selon l'une quelconque des revendications 2 à 4, dans lequel les moyens (4) de fixation du sac (22) jetable qui sont disposés sur le porte-sac (2) sont de forme cylindrique.

6. Dispositif (1) selon l'une quelconque des revendications précédentes, comprenant en outre un corps creux (5) comprenant un espace intérieur (6) recevant le sac (22) jetable et au moins une première ouverture (7) disposée à l'une de ses extrémités permettant l'accès à l'intérieur dudit sac (22) jetable.

7. Dispositif (1) selon la revendication 6, dans lequel le dispositif (1) comprend une ou plusieurs ouvertures (9) disposées sur un ou plusieurs de ses flancs.

8. Dispositif (1) selon l'une quelconque des revendications 6 ou 7, comprenant un espace (13) délimité entre le corps creux (5) et le porte-sac (2), ledit espace (13) recevant le bord du sac (22) jetable non pincé entre ledit porte-sac (2) et l'abattant (3).

9. Dispositif (1) selon l'une quelconque des revendications précédentes, dans lequel le porte-sac (2) et l'abattant (3) ont une forme annulaire, et le corps creux (5), s'il est présent, a une forme cylindrique.

10. Dispositif (1) selon l'une quelconque des revendications précédentes, dans lequel le porte-sac (2) a une section transversale en forme de « T » ou de « L ».

11. Dispositif (1) selon l'une quelconque des revendications précédentes, dans lequel le porte-sac (2) est mobile par rapport à l'abattant (3), et par rapport au corps creux (5) si ledit corps creux (5) est présent.

12. Dispositif (1) selon l'une quelconque des revendications précédentes, dans lequel l'abattant (3), en adoptant la position dite baissée, obture une partie de l'ouverture (7) du corps creux (5), si ledit corps creux (5) est présent, l'espace (13) entre le corps creux (5) et le porte-sac (2), si ledit corps creux (5) est présent, le porte-sac (2) et une partie de l'ouverture (10) dudit porte-sac (2).

13. Dispositif (1) selon l'une quelconque des revendications précédentes comprenant un sac jetable recevant les détritus.

14. Dispositif (1) selon l'une quelconque des revendications précédentes, dans lequel l'abattant (3) comprend un éteignoir à cigarettes, un cendrier et un distributeur de sacs canin.

15. Dispositif (1) selon l'une quelconque des revendications précédentes, étant une poubelle d'extérieur.

## Patentansprüche

1. Vorrichtung (1) zum Aufsammeln von Abfällen, umfassend einen Sackhalter (2) mit massivem Querschnitt, der in der normalen Nutzungsstellung des Sackhalters (2) eine im Wesentlichen flache, horizontale Oberseite (11) aufweist, oberhalb derer der Rand eines Wegwerfsacks (22) im Wesentlichen horizontal und ohne Falten positioniert ist, und eine Öffnung (10), die den Zugriff auf das Innere des Sacks (22) ermöglicht, die Vorrichtung (1) ferner einen relativ zum Halter (2) beweglichen Deckel (3) umfasst, der dazu geeignet ist, von einer "erhobenen" Stellung in eine "abgesenkte" Stellung, und umgekehrt, überzugehen, der Deckel (3) eine in der abgesenkten Stellung, der Oberfläche (11) des Halters (2) gegenüberliegende, flache und im Wesentlichen horizontale Oberfläche (12), und eine Öffnung (15), die den Zugriff auf das Innere des Sacks (22) ermöglicht, aufweist, **dadurch gekennzeichnet dass** die Vorrichtung (1) Mittel (4) zur Befestigung des Sacks (22) durch Festklemmen zwischen der Oberseite (11) des Halters (2) und der Unterseite (12) des Deckels (3) in abgesenkter Stellung, um den im Wesentlichen horizontalen, faltenfreien Teil des Rands des Sacks festzuhalten, wobei die Mittel (4) auf mindestens der Unterseite (12) des Deckels (3) angeordnet sind.

2. Vorrichtung (1) nach Anspruch 1, wobei die Mittel (4) zur Befestigung des Sacks (22) auch auf der Oberseite (11) des Halters (2), den auf der Unterseite (12) des Deckels (3) angeordneten Befestigungsmitteln (4) gegenüberliegend, angeordnet sind, um diesen zu kontaktieren.

3. Vorrichtung (1) nach einem der vorstehenden Ansprüche, wobei die Mittel (4) zur Befestigung des Sacks (22) mindestens einen Vorsprung (16) umfassen, der sich auf der Außenseite von der Unterseite (12) des Deckels (3) und evtl. auch von der Oberseite (11) des Halters (2) her erstrecken.

4. Vorrichtung (1) nach einem der vorstehenden Ansprüche, wobei die auf dem Deckel (3) angeordneten Mittel (4) zur Befestigung des Sacks (22) Stößel mit kegelstumpfförmigem oder im Wesentlichen kreisförmigem Querschnitt umfassen.

5. Vorrichtung (1) nach einem der Ansprüche 2 - 4, wobei die auf dem Halter (2) angeordneten Mittel (4) zur Befestigung des Sacks (22) zylindrisch sind.

6. Vorrichtung (1) nach einem der vorstehenden Ansprüche, ferner umfassend einen Hohlkörper (5), umfassend einen Innenraum (6) zur Aufnahme des Sacks (22) und mindestens eine erste Öffnung (7), die an einem seiner Enden angeordnet ist und den Zugriff auf das Innere des Sacks (22) ermöglicht.

7. Vorrichtung (1) nach Anspruch 6, wobei die Vorrichtung (1) mindestens eine Öffnung (9) umfasst, die auf mindestens einer ihrer Flanken angeordnet ist.

8. Vorrichtung (1) nach einem der Ansprüche 6 oder 7, umfassend einen zwischen dem Hohlkörper (5) und dem Halter (2) abgegrenzten Raum (13), wobei der Raum (13) den nicht zwischen Halter (2) und Deckel (3) festgeklemmten Rand des Sacks (22) aufnimmt.

9. Vorrichtung (1) nach einem der vorstehenden Ansprüche, wobei der Halter (2) und der Deckel (3) ringförmig sind und der Hohlkörper (5) ggf. zylindrisch ist.

10. Vorrichtung (1) nach einem der vorstehenden Ansprüche, wobei der Halter (2) einen T- oder L-förmigen Querschnitt aufweist.

11. Vorrichtung (1) nach einem der vorstehenden Ansprüche, wobei der Halter (2) relativ zum Deckel (3) und ggf. zum vorhandenen Hohlkörper (5) beweglich ist.

12. Vorrichtung (1) nach einem der vorstehenden Ansprüche, wobei der Deckel (3) in abgesenkter Stellung einen Teil der Öffnung (7) des ggf. vorhandenen Hohlkörpers (5), den Raum (13) zwischen dem ggf. vorhandenen Hohlkörper (5) und dem Halter (2) und dem Halter (2) und einem Teil der Öffnung (10) des Halters (2) verschließt.

13. Vorrichtung (1) nach einem der vorstehenden Ansprüche, umfassend einen Wegwerfsack zur Aufnahme von Abfällen.

14. Vorrichtung (1) nach einem der vorstehenden Ansprüche, wobei der Deckel (3) eine Zigarettenausdrückplatte, einen Aschenbecher und einen Verteiler für Hundekotsäcke umfasst.

15. Vorrichtung (1) nach einem der vorstehenden Ansprüche, bei der es sich um einen Mülleimer für den Außenbereich handelt.

## Claims

1. Litter collection device (1) comprising a bag holder (2), of solid cross-section, and comprising an upper surface (11), substantially planar and horizontal in the normal position of use of said bag holder (2), above which is positioned substantially horizontally and without folds or creases, the edge of a disposable bag (22), and an opening (10) allowing access to the inside of said disposable bag (22), said device (1) also comprising a flap (3), movable relative to said bag holder (2), able to go from a so-called "raised" position to a so-called "lowered" position, and vice versa, said flap (3) comprising a surface (12), which is flat and substantially horizontal in the lowered position, facing said surface (11) of said bag holder (2) in the lowered position, and an opening (15) allowing access to the inside of said disposable bag (22), **characterized in that** said device (1) comprises means (4) for fastening said disposable bag (22), for keeping the substantially horizontal part of said disposable bag without folds or creases in place, by pinching between said horizontal upper surface (11) of said bag holder (2) and said horizontal lower surface (12) of said flap (3) in the lowered position, said means (4) being disposed on at least said lower surface (12) of said flap (3).

2. Device (1) according to claim 1, wherein the fastening means (4) of the disposable bag (22) are also disposed on the upper surface (11) of the bag holder (2), facing, and for a contact, with the fastening means (4) provided on the lower surface (12) of the flap (3).

3. Device (1) according to any one of the preceding claims, wherein the means (4) for fastening the disposable bag (22) comprise one or several protuberances (16) extending outwardly from the lower surface (12) of the flap (3), and optionally also from the upper surface (11) of the bag holder (2).

4. Device (1) according to any one of the preceding claims, wherein the means (4) for fastening the disposable bag (22), which are provided on the flap (3) comprise studs of frustoconical or substantially circular cross-section.

5. Device (1) according to any one of claims 2 to 4, wherein the means (4) for fastening the disposable bag (22) which are provided on the bag holder (2) are cylindrical.

6. Device (1) according to any one of the preceding claims, further comprising a hollow body (5) comprising an inner space (6) receiving the disposable bag (22) and at least a first opening (7) provided at one of its ends allowing access to the inside of said disposable bag (22).

7. Device (1) according to claim 6, wherein the device (1) comprises one or several openings (9) provided on one or several of its flanks.

8. Device (1) according to any one of claims 6 or 7, comprising a space (13) delimited between the hollow body (5) and the bag holder (2), said space (13) receiving the edge of the disposable bag (22) which is not pinched between said bag holder (2) and the flap (3).

9. Device (1) according to any one of the preceding claims, wherein the bag holder (2) and the flap (3) have an annular shape, and the hollow body (5), if it is present, has a cylindrical shape.

10. Device (1) according to any one of the preceding claims, wherein the bag holder (2) has a T-shaped or L-shaped cross-section.

11. Device (1) according to any one of the preceding claims, wherein the bag holder (2) is movable relative to the flap (3), and relative to the hollow body (5) if said hollow body (5) is present.

12. Device (1) according to any one of the preceding claims, wherein the flap (3), by adopting the so-called lowered position, closes off a part of the opening (7) of the hollow body (5), if said hollow body (5) is present, the space (13) between the hollow body (5) and the bag holder (2), if said hollow body (5) is present, the bag holder (2) and a part of the opening (10) of said bag holder (2).

13. Device (1) according to any one of the preceding claims, comprising a disposable bag receiving waste.

14. Device (1) according to any one of the preceding claims, wherein the flap (3) comprises a cigarette extinguisher, an ashtray and a dog waste bag dispenser.

15. Device (1) according to any one of the preceding claims, being an outdoor wastebasket.
